# EUROPÄISCHE PATENTANMELDUNG

(11) **EP 0 627 509 A1**
(43) Veröffentlichungstag der Anmeldung: **07.12.1994**
(21) Anmeldenummer: 94108111.9
(22) Anmeldetag: 25.05.1994
(51) Int. Cl.: D01G 21/00, D01H 9/18

(54) **Verfahren und Anordnung zum Formen, Vergleichmässigen und Transportieren von Faserbändern zwischen Karde und Spinnmaschine**

(30) Priorität: 27.05.1993 DE 4317580
(71) Anmelder: Chemnitzer Spinnereimaschinenbau GmbH, D-09120 Chemnitz (DE)
(72) Erfinder: Bocht Bernhard T., D-48301 Nottull (DE); Lucassen Günter, D-45721 Haltern (DE); Barth Johannes, Dr., D-09577 Niederwiesa (DE); Zeidler Gert, D-09247 Röhrsdorf (DE); Barth Gerhard, D-09227 Dittersdorf (DE)
(74) Vertreter: Schneider, Manfred

(57) **Zusammenfassung**

Die Erfindung bezieht sich auf ein Verfahren und eine Anordnung zum Formen, Vergleichmäßigen und Transportieren von Faserbändern zwischen Karde (1) und Spinnmaschine (5). Mit dem Ziel, den Aufwand für den Transport der Faserbänder (70,71) zu reduzieren, werden zwei an der Karde ausgeregelte Kardenbänder (70,71) direkt in ein nahe, vorzugsweise an der Karde angeordnetes Streckwerk (16) geführt. Dessen geregelt gestrecktes Band (72) wird abschnittsweise in an der Spinnmaschine vorlegbare Spinnkannen (21,22,23) abgelegt und über einen Kannenwechsler (41) und einen Kannentransportwagen (4) den Spinnstellen einer Offenend-Spinnmaschine (5) zugeführt.

Vorzugsweise werden die beiden Kardenbänder (70,71) auf einer zweisystemigen Karde (1) mit einem integrierten Streckwerk (16) für beide Kardenbänder erzeugt.

## Beschreibung

Die Erfindung bezieht sich auf ein Verfahren zum Formen von Faserbändern aus einer Faserschicht, zum Vergleichmäßigen und Transportieren derselben zwischen Karde und Spinnmaschine sowie zum Aufnehmen und Verteilen der die Faserbänder abschnittsweise speichernden Spinnkannen.

Die Erfindung betrifft auch eine Anordnung zur Durchführung des Verfahrens, bestehend aus Deckelkarde, Streckwerk und Spinnkannen transportierendem und an der Spinnmaschine verteilendem Kannentransportwagen.

Es ist allgemein bekannt, Anordnungen dieser Art aus Karde, Strecke und OE-Spinnmaschine zusammenzusetzen. Als Beispiel soll hier nur die DE-OS 40 15 938 genannt werden.
Die an der Karde, mit Faserband gefüllten Kannen werden über ansich bekannte, allgemein verwendbare Transporteinrichtungen einer Strecke zugeführt, dort der Transportvorrichtung entnommen und an der Strecke in Speiseposition gebracht.

Zur Rationalisierung dieses Prozesses verwendete man hier Kannen mit immer größer werdendem Fassungsvolumen. Dadurch erreichte man neben einer Rationalisierung des Transportprozesses auch, daß die Taktfolge des Wiederanlegens neuer Bänder deutlich verringert werden konnte.

Die Strecke und auch die Karde kann so über lange Zeiträume ohne unmittelbare Betreuung arbeiten.

Für den Transport der Faserbänder zwischen der Strecke und bspw. einer OE-Spinnmaschine wird das Faserband abschnittsweise für je eine Spinnstelle in Spinnkannen gespeichert.
Diese Spinnkannen sind, wegen des geringen Platzangebotes pro Spinnstelle, mit geringem Durchmesser ausgestattet. Auch Kannen mit flachem Querschnitt sind im Einsatz.

Für den Transport dieser Spinnkannen sind zunächst an der Faserbandablegevorrichtung der Strecke Kannenwechselvorrichtungen angeordnet, die in der Speiseposition eine volle Kanne gegen eine leere Kanne tauschen.

Für den Transport der vollen und leeren Kannen von und zur Spinnmaschine benutzt man sogenannte Kannentransportwagen. Diese Kannentransportwagen übernehmen an der Kannenwechsselvorrichtung der Strecke oder an einem von ihr gespeisten Zwischenspeicher volle Kannen und lassen leere Kannen zurück.
An der Spinnmaschine tauschen sie volle Kannen gegen leere Kannen.

Diese Arbeitsweise, die in erster Linie wegen der Sicherung der Qualität der Faserbänder so gestaltet wurde, ist sehr kostenaufwendig.
Einerseits benötigt man
- mindestens zwei Speichervorrichtungen für das Ablegen des Faserbandes in Kannen, nämlich an der Karde und an der Strecke,
- zwei unterschiedliche Transportsysteme für die Kannen mit mindestens je zwei Übergabe- und Übernahmestationen,
- eine recht komplizierte und aufwendige Steuerung für die Transportsysteme und die Übergabe- Übernahmestationen und
- an zwei unterschiedlichen Positionen Mittel oder Bedienkräfte zum wiederholten Anlegen der unterbrochenen Faserbänder.

Andererseits benötigen alle diese Anordnungen eine erhebliche Fläche für Produktion und Transport.
Die extrem großen Kannen erfordern am Drehwerk der Karde und im Bereich der Speisung an der Strecke sehr große Stellflächen und zwischen beiden Positionen breite Transportwege.
Das Manipulieren der großen Kannen erfordert Hubgeräte, die zusätzlichen Raum belegen und kostenaufwendig sind.

Seit Langem sind auch Karden bekannt, die integrierte Streckwerke besitzen.
Derartige Streckwerke dienen dem Zweck, die Fasern im Faserband weiter zu parallelisieren und die Dicke der Faserbänder im Nachhinein zu reduzieren, nachdem man einen dicken Faserfor, oftmals noch mit Hacker, vom Abnehmer abhob und über einem freien Raum sicher zu einem Faserband zusammengefaßt hat.

Mit der Einführung von sog. Langzeit-Reguliervorrichtungen, geregelten Speiseschächten, Abzugswalzenanordnungen und einem geregelten Verzug zwischen Abnehmer und Kalanderwalze hinter dem Bandtrichter, wurde die Qualität der Faserbänder an der Karde erhöht und die Streckwerke hier verloren ihren Sinn.

Man ließ diese Streckwerke entfallen, nutzte aber weiterhin gesonderte Streckwerke im nachfolgenden Prozeß.

Eine solche Praxis ist bis heute üblich, führt aber nach wie vor, zwangsläufig zur Anwendung der aufwendigen Transportsysteme und Maschinen, wie sie oben beschrieben wurden.

Aus der Praxis sind Versuche bekannt, die Faserbänder von 6 bis 8 Karden über entsprechende Führungsmittel, ohne Zwischenspeicherung in einer Kanne, direkt der Strecke zuzuführen.
Die über Strecken von bis zu 20 m geführten Faserbänder unterliegen einer erheblichen Reibung. Dem begegnet man mit zusätzlichen, angetriebenen Förderelementen, die sehr kostenaufwendig sind.

Eine solche Arbeitsweise erfordert aber auch, daß die große Zahl von Karden untereinander und mit der Strecke synchronisiert werden müssen.

Berücksichtigt man, daß die Liefergeschwindigkeit der Karden auch Bestandteil des internen Regelprozesses für die Dicke der Faserbänder ist, gestaltet sich eine derartige Synchronisation zu einem fast unlösbaren Problem.
Unter dem Gesichtspunkt der Erhöhung der Leistung der Karde pro Stellfläche und der universellen Einsetzbarkeit der Karde, wurde bereits in der DE-Patentanmeldung P 43 02 075 vorgeschlagen, die Karde mit zwei Kardiersystemen auszustatten.
Die beiden Faserbänder werden dort parallel zueinander einem einzigen, regelbaren Streckwerk zugeführt.

Ein Drehwerk sorgt für die Ablage des verstreckten Faserbandes in einer an Karden üblichen Kanne. Über die Gestaltung des Prozesses bis zur Spinnmaschine sind dort keine Aussagen getroffen.

Es ist das Ziel der Erfindung,
- das Vergleichmäßigen und Transportieren der Faserbänder zwischen Karde und Spinnmaschine zu rationalisieren, insbesondere
   -- die Anlagekosten,
   -- den Platzbedarf und
   -- den Bedienaufwand zu reduzieren.
- Eine Automatisierung des Systems soll ermöglicht und
- eine praktisch ausreichende Band- und Fadenqualität gesichert werden.

Es ist die Aufgabe der Erfindung,
- bei Nutzung der hohen Leistung und Zuverlässigkeit sowie Qualität der Arbeit der Karde und der Spinnmaschine
- das Formen von Faserbändern aus einer Faserschicht,
- das Vergleichmäßigen und Transportieren derselben zwischen Karde und Spinnmaschine,
- sowie das Aufnehmen und Verteilen der die Faserbänder abschnittsweise speichernden Spinnkannen so zu gestalten,

daß ein Transportsystem für Kannen eingespart werden kann und
daß mindestens zwischen Karde und Streckwerk
- ein möglichst kontinuierlicher Faserbandtransport,
- ohne abschittsweise Zwischenspeicherung,
- auf engstem Raum und faserbandschonend gewährleistet werden kann.

Die Nutzung ansich bekannter Transportsysteme, für Spinnkannen, von einem Kannenwechsler oder dem von ihm bedienten Speicher, zur Spinnmaschine und deren bedarfsgerechter Verteilung an der Spinnmaschine soll gewährleistet sein.

Erfindungsgemäß wird diese Aufgabe durch die Anwendung des in Anspruch 1 definierten Verfahrens gelöst.

Die Anwendung dieses Verfahrens gestattet es, z.B. einer OE-Spinnmaschine stabil, eine einzige oder eine sehr kleine Gruppe von Deckelkarden stabil zuzuordnen.
Die von der Deckelkarde erzeugten Faserbänder, mit geregelter Dicke, werden auf kurzem Weg, ohne Zwischenspeicherungen, in die zur Deckelkarde synchronisierten Streckwerke geführt, dort gefacht und geregelt verstreckt.
Auf diese Weise werden die qualitativ hochwertigen Bänder, die die Karde verlassen, ohne zusätzliche Belastung durch Reibung oder Zwischenspeicherung, durch einen ausreichenden, geregelten Verstreckungsvorgang in eine solche Qualität gebracht, daß die Faserbänder unmittelbar an der Spinnmaschine verarbeitet werden können.

Das Speichern des auf diese Weise verstreckten Faserbandes in Spinnkannen und deren Bereitstellung in unmittelbarer Nachbarschaft der Karden und nahe der Bewegungsbahn des Kannentransportwagens führt zu einer deutlichen Reduzierung des erforderlichen Flächenbedarfes.
Die Ausgestaltung des Verfahrens nach Anspruch 2 bietet die Vorraussetzung für eine optimale Auslastung von Karde und Spinnmaschine bei geringstem Produktionsflächenbedarf.

Kurze Fahrwege des Kannentransportwagens erreicht man mit der Ausführung des Verfahrens nach Anspruch 3.

Werden zwei Karden einer Spinnmaschine zugeordnet, können die Karden parallel zur Längsachse der Spinnmaschinen angeordnet werden. Dabei kann jede Karde je einer Gruppe von Spinnstellen an der Spinnmaschine zugeteilt werden. Die Transportwege für die Kannen werden reduziert.

Die Koordinierung der Regelvorgänge für die Dicke des Faserbandes an Karde und Streckwerk nach Anspruch 4, ermöglicht auf einfache Weise eine kapazitative Anpassung von Karde und Spinnmaschine.

Die Wahl der Drehzahl der Kalanderwalze eines Kardiersystems als Führungsgröße gestattet jedem Regler an Karde und Streckwerk die Anpassung der Banddicke ohne die Synchronität von Karde und Spinnmaschine unmittelbar zu beeinflussen.

Die Anordnung nach Anspruch 6 zur Durchführung des Verfahrens sichert die Realisierung des Verfahrens bei geringstem Platzbedarf und optimalen Bedingungen der Kannenbereitstellung für den Kannentransportwagen.

An Offenendspinnmaschinen mit sehr großen Spinnstellenzahlen ist es zur Sicherung eines kontinuierlichen Spinnprozesses zweckmäßig, gemäß Anspruch 7 mindestens zwei Karden einer OE-Spinnmaschine zuzuordnen.

Insbesondere beim Anspinnen, beim Havariefall an einer der Maschinen des Sytems und beim Partiewechsel empfehlen sich die Zwischenspeicher nach Anspruch 8.

Die Anordnung von Magazinen auf dem Kannentransportwagen nach Anspruch 9 schafft die Voraussetzung für die Optimierung der Fahrten des Kannentransportwagens.

Die Integraion des Streckwerkes unmittelbar in die Karde reduziert die Stellfläche, schafft die Voraussetzungen für kurze Wege für die Faserbänder und für die Automatisierung des Anspinnvorganges.

Anspruch 11 sichert die Realisierbarkeit der Regelvorgänge nach den Ansprüchen 4 und 5.

Die Verwendung eines Leitrechners gestattet eine permanente Koordinierung der Kapazität aller Elemente des Systems mit den heute bekannten Steuerungen.

Mit der Ausführung nach Anspruch 12 ist eine optimale Steuerung der Arbeitsweise des Kannentransportwagens ohne Eingriff des Bedienungspersonals möglich.

Die Erfindung soll an Ausführungsbeispielen näher erläutert werden. In den dazugehörigen Zeichnungen zeigen:
- Fig. 1:: eine Gesamtanordnung mit zwei zweisystemi gen Deckelkarden, einem Kannentransportwagen und einer OE-Spinnmaschine,
- Fig. 2:: eine erfindungsgemäße Anordnung mit einer Deckelkarde pro Spinnmaschine und
- Fig. 3:: eine schematische Darstellung einer in dieser Anlage eingesetzten Deckelkarde mit zwei Systemen, Streckwerk und einer schematischen Zuordnung der Regler für die Banddicken.

Die Anordnung nach dem Ausführungsbeispiel gemäß Fig. 1 baut auf der Anwendung von zwei zweisystemigen Deckelkarden 1,1' auf, denen je ein Streckwerk 16,16' für die beiden Faserbänder 70,71, 70',71' zugeordnet ist.

Die beiden Faserbänder 70,71, 70',71' der Karde 1 laufen über Führungsmittel 161,161' am Eingang des Streckwerkes 16,16' in die Streckzone ein und verlassen es über einen Trichter und ein Kalanderwalzenpaar als gestrecktes Faserband 72,72' in Richtung Faserbandablegevorrichtung 17,17', die hier durch ein ansich bekanntes Drehwerk gebildet wird.

Diesem Drehwerk 17,17' ist an jeder Karde 1,1' eine ansich bekannte Kannenwechselvorrichtung 3,3' zugeordnet. Diese ist geeignet, die gefüllte Kanne 22,23 in der Füllposition zu entfernen und durch eine neue, leere Kanne 21 zu ersetzen.
Dieser Kannenwechselvorrichtung 3,3' sind hier Postionierungsvorrichtungen 35,35' ;36, 36' zugeordnet, die das Zu- oder Abführen leerer bzw. voller Kannen 21,23 be steuert.

Diese letztgenannte Positioniervorrichtung 35,36 zum Bedienen des Kannenwechslers 3,3' tangiert mit seiner äußeren Seite die Bewegungsbahn 40 des Kannentransportwagens 4.
Dieser Kannentransportwagen 4 tangiert andererseits mit seiner Bewegungsbahn 40 auch die Kannenvorlage 51 der OE-Spinnmaschine 5.
Er ist mit Wechselmechanismen zum Verschieben voller und leerer Kannen 21,23 auf dem Transportwagen 4 und mit Wechselmechanismen zum Manipulieren der Kannen 21,23, der Kannenvorlage 51 an der OE-Spinnmaschine 5 ausgestattet.

Die Einzelheiten dazu werden an dieser Stelle nicht weiter beschrieben, da sie über den Gegenstand der Erfindung hinausgehen. In diesem Zusammenhang wird zur Information auf die DE-OS 38 31 368, 41 25 382, 41 25 383, und 41 30 463 verwiesen.
Wichtig ist, daß dieser Kannentransportwagen 4 leere Stellplätze für volle und leere Kannen besitzt.
Diese zusätzlichen Räume auf dem Kannentransportwagen 4 werden hier als Magazine 42,43 bezeichnet.
Das Magazin 43 für die vollen Kannen 23 besitzt eine Einschuböffnung auf der Seite der Karden 1 und eine Ausschubvorrichtung 431 zum Kannenwechsler 41 für den Bereich der Kannenvorlage 51.

Das Magazin 42 für leere Kannen 21 besitzt eine Einschubvorrichtung 421 vom Kannenwechsler 41 der Kannenvorlage 51 und eine Ausschubvorrichtung 422 zur Seite der Karden 1.

Auf der Seite der Karden 1 befinden sich zusätzlich je ein Zwischenspeicher 34 für volle Kannen 23 und ein Zwischenspeicher 33 für leere Kannen 21.

Dort werden sowohl überzählige volle Kannen 23 als auch überzählige leere Kannen 21 gespeichert. Sie sind durch den Kannentransportwagen 4 dorthin transportierbar und von dort abholbar, wenn aus irgend einem Grunde die Synchronität zwischen den Karden 1,1' und der OE-Spinnmaschine 5 gestört ist.

Im Normalfalle synchronisiert der Leitrechner 6 die Parameter der Karden 1 mit den OE-Spinnmaschinen 5, mit dem Kannentransportwagen 4 und den Zwischenspeichern 33,34 im erforderlichen Umfange.

Es ist nicht zwingend erforderlich, daß an dem Streckwerk 16 der Deckelkarde 1 alle Kannen mit einem gleichen Füllungsstand versehen werden.
Insbesondere beim Neuanlauf einer Anlage oder beim Wechsel einer Faserstoffbelegung an einer Anlage ist es sinnvoll, die Kannenfüllung jeweils so zu bemessen, daß bei einer optimalen Ausnutzung der Wechselfrequenz durch den Kannentransportwagen 4 der Anlauf der OE-Spinnmaschine 5 so erfolgen kann, daß anschließend mit einer etwa gleichbleibenden Frequenz der Kannenwechsel vollkommen leergelaufener Kannen 21 gegen jetzt volle Kannen 23 ausgeführt werden kann.

Auf diese Weise wird einmal die Gesamtausfallzeit der Anlage bei Partiewechsel reduziert und anschließend eine nahezu kontinuierliche Arbeit des Kannentransportwagens 4 ermöglicht.
Die Stillstandszeiten der Spinnstellen der OE-Spinnmaschine werden auf ein Minimum reduziert.

Die hier mit zwei Deckelkarden beschriebene Anordnung kann natürlich auch mit der Kombination einer einzigen Deckelkarde und einer OE-Spinnmaschine erfolgen.

Die sogenannte zweisystemige Karde 1, die schematisch in Fig. 3 dargestellt ist, ist in der Lage, mit entsprechender Sicherheit, soviel Faserband zu produzieren, wie eine OE-Spinnmaschine 5 in gleicher Zeit verarbeiten kann.

Dadurch, daß die OE-Spinnmaschine 5 mit extrem hohen Verzügen arbeitet, können auch solche Faserbänder 72 verarbeitet werden, die an der Deckelkarde 1 die hohen Kilo-Leistungen pro Zeiteinheit ermöglichen, ohne dabei die textiltechnologischen Grenzwerte der Geschwindigkeit der Faserbänder 70,71,72 zu überschreiten.
Eine solche Anlage soll im Folgenden anhand der Fig. 2 näher beschrieben werden.

Der Deckelkarde 1 werden über die Füllschächte 11 und 12 jeweils zwei Faserschichten für die beiden Kardiersysteme 1a 1b zugeführt.
Die dem Trichter der beiden Kardiersysteme 1a,1b nachgeordneten Kalanderwalzen 13 und 14 liefern Faserbänder 70,71, die durch die internen Regelvorgänge an der Deckelkarde 1 auf eine einheitliche Dicke gebracht wurden.

Die Präzision dieser Faserbänder 70,71 ist dafür ausreichend, daß bei einem nur zweifachen Verzug und doppelter Fachung ein völlig gleichmäßiges Faserband 72 mit ausreichend paralleler Lage aller Fasern am Streckwerk 16 erreicht wird.
Die Kalanderwalzen des Streckwerkes 16 fördern das Faserband 72 zu dem Drehwerk 17, durch das das Faserband 72 in geordneten Lagen in einer Kanne 22 mit kleinem Durchmesser abgelegt und verdichtet wird.
An dieser Stelle können, mit entsprechenden Anpassungen der Vorrichtungen, auch sogenannte Flachkannen verwendet werden (nicht dargestellt).

Durch den Kannenwechsler 3 wird dann, wenn eine bestimmte Sollmenge an Faserband 72 in der Kanne 22 abgelegt ist, die jetzt gefüllte Kanne 23 entnommen und durch eine leere Kanne 21 ersetzt.
Die gefüllte Kanne 23 gelangt dabei in den Bereich des Zwischenspeichers 31 für volle Kannen.
Über den Zwischenspeicher 32 für leere Kannen wird dem Kannenwechsler 3 eine neue leere Kanne 21 zugeführt.

Der Kannentransport in den Zwischenspeichern 31 oder 32 erfolgt entweder durch kettengesteuerte Anschläge oder durch aktiv angetriebene Schubgeräte 8.
Die Zwischenspeicher 31,32 tangieren an der Bewegungsbahn 40 des Kannentransportwagens 4 und haben im Bereich dieser Tangente entweder Öffnungen 311 für das Ausschieben voller Kannen 23 auf den Kannentransportwagen 4 oder eine Öffnung 321 zum Aufnehmen einer oder meherer leerer Kannen 21.
Der Kannentransportwagen 4 besitzt, wie bereits beschrieben, je ein Magazin 42,43 für volle und leere Kannen, sowie Einschub- und Ausschubvorrichtungen 421,422 und 431 zum Manipulieren von Kannen 21,23 auf dem Transportwagen 4 und Anordnungen 41 und 441 zum Manipulieren der Kannen 21,23,231,24 im Bereich der Kannenvorlage 51 der OE-Spinnmaschine 5.

Die Zwischenspeicher 31,32 für Kannen können zusätzlich mit Einspeicher- und Entnahmeöffnungen versehen sein. Über diese Öffnungen können volle bzw, leere Kannen entnommen oder zugeführt werden.
Das wird vor allem dann nötig sein, wenn insbesondere beim Partiewechsel oder beim Auftreten einer größeren Störung an der Karde 1 oder Spinnmaschine 5 eine größere Differenz zeitweilig ausgeglichen werden soll.

Diese, anhand der Beispiele erläuterten Anordnungen bringen in den Spinnereien sehr erhebliche Einsparungen an Anlagewerten.
Sie machen gesonderte Strecken überflüssig. Damit entfällt auch das Transportsystem für Faserbänder, insbesondere in der abschnittsweise, in Kannen gespeicherten Form.
Die verbleibenden Faserbandführungen zwischen den Kalanderwalzen 13,14 der Kardiersysteme der Karde 1 und dem Streckwerk 16 werden auf ein Minimum reduziert. Das Zusammenwirken des dem Streckwerk 16 nachgeordneten Dehwerkes 17 mit dem Kannentransportwagen 4 der OE-Spinnmaschine 5 kann auf kleinstem Raum erfolgen.

Die räumlich verteilt angeordneten Elemente zur Manipulation der Kannen, werden bei dem heutigen Stand der Steuerungs und Antriebstechnik sinnvollerweise durch elektrische Einzelantriebe, die unmittelbar an den Arbeitselementen angreifen, ausgeführt.

Die Steuerung dieser Motoren erfolgt unter Kontrolle eines Leitrechners 6, der auch die Aufgaben der Regler für die Dicke der Faserbänder 70,71,72 mit übernehmen kann und die Kapazität von Karde 1 und OE-Spinnmaschine 5 zueinander synchronisiert.

In ausgewählten Positionen sind den Kannen im Bereich der Zwischenspeicher 31,32 Sensoren für die Grenzwerte der Kannenzahl und im Bereich der Kannenvorlage 51 Sensoren 61 für die Erfassung des Füllstandes zugeordnet.
Diese Sensoren 61 geben mindestens an, wenn eine Kanne leer oder gefüllt ist. Die Angabe der absoluten Größe der Füllung ist nicht zwingend erforderlich.

In der Fig. 3 ist zum besseren Verständnis der Erfindung nochmals die zweisystemige Karde 1 dargestellt. Zu jedem Kardiersystem 1a,1b gehört eine Gruppe von Funktionselementen, die auf einem bestimmten, gestellfesten Umfangsbereich des Tambours angeordnet sind.

Zu jedem Kardiersystem 1a,1b gehören:
- die Speisezone mit Füllschacht 11,12, Speisewalze, und Vorreißer,
- die Kardierzone mit festen und/ oder bewegbaren Kardierelementen,
- die Abnehmerzone mit Abnehmer und Abzugswalzenanordnung sowie
- die Bandbildezone mit Trichter und Kalanderwalzen 13,14.

Zur Regelung der Banddicke sind jedem Kardiersystem la, 1b Regler 91a,91b zugeordnet die in Abhängigkeit von einem Meßwert für die Dicke des Faserbandes 70,71 am Trichter die Drehzahl der Speisewalze korrigieren.

Auch das Streckwerk 16 ist mit einem entsprechenden Regler 95 ausgestattet. Der Sensor 94 für die Dicke des Faserbandes 72 befindet sich hier am Trichter des Streckwerkes 16. Gesteuert wird mindestens eine der Streckwerkswalzen 163.

Als Führungsgröße X für eine an das Maschinensystem angepaßte Kapazität wird vorzugsweise die Drehzahl der Kalanderwalze 13 oder 14 gewählt.
Ein Sensor 62 kontrolliert diese Größe und leitet entsprechende elektrische Imulse den Reglern 91a, 91b und 95 zu.
Im Bedarfsfall ist es auch möglich, in jedem Kardiersystem 1a,1b eine sogenannte Kurzzeitregelung vorzusehen. Diese hierfür notwendigen Regler 92a,92b können entweder die Drehzahl der Kalanderwalzen 13,14 oder die Drehzahl des Abnehmers korrigieren. Auch hier ist die Abhängigkeit von der jeweiligen Führungsgröße X zu berücksichtigen.

Als faforisierte Lösung wird für die Gesamtanordnung eine zweisystemige Karde pro Spinnmaschine empfohlen. Es ist auch im Sinne der Erfindung, wenn anstelle dieser zweisystemigen Deckelkarde zwei leistungsfähige Deckelkarden so aufgestellt werden, daß ihre Faserbänder auf kurzem Weg in ein Streckwerk, nahe an den Karden geführt werden und von dort der Prozeß in der beschriebenen Weise fortgesetzt wird.

### Aufstellung der verwendeten Bezugszeichen

- 1,1': Karde, zweisystemig
- 1a: Kardiersystem
- 1b: Kardiersystem
- 11.11': Füllschacht
- 12,12': Füllschacht
- 13,13': Kalanderwalzen
- 14,14': Kalanderwalzen
- 15,15': Führungselemente
- 16,16': Streckwerk
- 161, 161': - Führung
- 17,17': Drehwerk (Faserbandablagevorrichtung)

- 2: Kannen (Spinnkannen)
- 21: Kanne leer
- 22: Kanne in Füllung
- 23: Kanne voll
- 231: Reservekanne
- 24: Kanne ablaufend

- 3: Kannenwechselvorrichtung
- 31: Zwischenspeicher, volle Kannen
- 311: Bereithalteposition
- 32: Zwischenspeicher, leere Kannen
- 321: Aufnahmeposition

- 33: Zwischenspeicher für Kannen leer
- 34: Zwischenspeicher für Kannen voll

- 35,35': Positioniervorrichtung
- 35,36': Positioniervorrichtung

- 4: Kannentransportwagen
- 40: Bewegungsbahn (Schiene)
- 41: Kannenwechsler,
- 42: Magazin, leer
- 421: - Einschubvorrichtung
- 422: - Ausschubvorrichtung

- 43: Magazin, voll
- 431: - Ausschubvorrichtung
- 44: Wechselstellplatz
- 441: - Ausschubvorrichtung

- 5: OE-Spinnmaschine
- 51: Kannenvorlage

- 6: Leitrechner
- 61: Sensor, Kannenvorlage
- 62: Sensor, Führungsgröße, Kalanderwalze, n

- 70,70': Faserband
- 71,71': Faserband
- 72,72': Faserband, gestreckt

- 8: Schubgeräte

- (9): Regelprozeß - Banddicke
- 91a: Regler, Speisewalze, 1a
- 91b: Regler, Speisewalze, 1b
- 92a: Regler, Abnehmer, 1a
- 92b: Regler, Abnehmer, 1b
- 93a: Sensor, Banddicke, 1a
- 93b: Sensor, Banddicke, 1b
- 94: Sensor, Banddicke, Streckwerk
- 95: Regler, Streckwerk 16

## Patentansprüche

1. Verfahren zum Formen von Faserbändern aus einer Faserschicht, zum Vergleichmäßigen und Transportieren derselben zwischen Karde und Spinnmaschine sowie zum Aufnehmen und Verteilen der die Faserbänder speichernden Spinnkannen,
dadurch gekennzeichnet,
daß an der Deckelkarde
- parallel und unabhängig voneinander zwei Faserschichten im Bereich je eines Systemes kardiert,
- hinsichtlich Dicke und Geschwindigkeit geregelt vergleichmäßigt und
- zu je einem einem Faserband zusammengefaßt werden,
daß mindestens zwei dieser Faserbänder direkt einem, mit einer der Karden synchronisiertem Streckwerk zugeführt, gefacht und geregelt verstreckt werden,
daß das, das Streckwerk verlassende Faserband in einer der Spinnmaschine vorlegbaren Spinnkanne mittels Faserbandspeichervorrichtung abgelegt wird,
daß an der Faserbandspeichervorrichtung das Austauschen voller gegen leere Spinnkannen unter der Speicherposition in Abhängigleit einer Sollwertvorgabe durch eine Kannenwechselvorrichtung erfolgt und
daß die vollen Spinnkannen und die Aufnahmeplätze für die leeren Spinnkannen nahe der Bewegungsbahn der, ansich bekannten, die Spinnmaschine beschickenden Kannentransportwagen positioniert werden.

2. Verfahren nach Anspruch 1, dadurch gekennzeichnet,
daß das geregelt gestreckte Faserband einer einzigen zweisystemigen Karde, abschnittsweise in Kannen gespeichert den Spinnstellen einer Offenend-Spinn maschine zugeführt wird.

3. Verfahren nach Anspruch 1 bis 2, dadurch gekennzeichnet,
daß der Kannentransportwagen
- zwischen Karde und Offenend-Spinnmaschine und
- parallel zur Kannenvorlage der Offenend-Spinnmaschine bewegt wird.

4. Verfahren nach Anspruch 1 bis 3, dadurch gekennzeichnet,
daß die Dicke der Faserbänder der Kardiersysteme und die Dicke des Faserbandes des Streckwerkes unabhängig voneinander geregelt werden und
daß alle Regelvorgänge auf eine einheitliche Führungsgröße ausgerichtet sind.

5. Verfahren nach Anspruch 1 bis 4, dadurch gekennzeichnet,
daß die Drehzahl der Kalanderwalze eines Kardiersystems der Karde als Führungsgröße gewählt wird.

6. Anordnung zur Durchführung des Verfahrens nach einem der Ansprüche 1 bis 5, bestehend aus Deckelkarde, Streckwerk und Spinnkannen transportierendem und an der Spinnmaschine verteilendem Kannentransportwagen, dadurch gekennzeichnet,
daß einer Spinnmaschine (5) eine Deckelkarde (1) mit zweisystemiger Faserbandbildung zugeordnet ist,
daß die Deckelkarde (1) Führungsmittel (15) zum Führen der gebildeten Faserbänder (70,71) zu einem einzigen Streckwerk (16), mit mindestens zwei Führungen (161) für Faserbänder (70,71) auf der Eingangsseite der Streckzone, nahe der Deckelkarde (1) besitzt,
daß dem Streckwerk (16) ein Kannenwechsler (3)
- mit Positionen (311) für das Bereithalten voller Spinnkannen (23) und
- mit Positionen (312) für das Aufnehmen leerer Spinnkannen (21)
parallel zur Bewegungsbahn des Kannentransportwagens (4) beigeordnet ist und
daß die Bewegungsbahn des Kannentransportwagens (4), der mit mindestens einem Kannenwechsler (41) ausgestattet ist, auch die Stellplätze der Kannenvorlage (51) der Offenend-Spinnmaschine (5) tangiert.

7. Anordnung nach Anspruch 6, dadurch gekennzeichnet,
daß einer Offenend-Spinnmaschine (5) mit mehr als einhundertachtzig Spinnstellen eine Gruppe von Deckelkarden (1,1') mit je zwei Kardiersystemen (1a,1b) und je einem Streckwerk (16, 16') zugeordnet sind und
daß die Kannenwechsler (3/3') mit Positioniervorrich tungen (35,35'; 36,36') ausgestattet sind, die volle Spinnkannen (23,23') an die Bewegungsbahn des Kan nentransportwagens (4) führen.

8. Anordnung nach Anspruch 6 und 7, dadurch gekennzeichnet,
daß nahe und parallel zur Bewegungsbahn des Kannentransportwagens (4) zusätzliche Zwischenspeicher (33,34) für volle und leere Spinnkannen (21,23) vorgesehen sind.

9. Anordnung nach Anspruch 6 bis 8, dadurch gekennzeichnet,
daß auf dem Kannentransportwagen (4) je ein zusätzliches Magazin (42,43) für leere bzw. volle Spinnkannen (21,23) angeordnet ist.

10. Anordnung nach Anspruch 6 bis 9, dadurch gekenn zeichnet,
daß das Streckwerk (16) integrierter Bestandteil der Karde ist.

11. Anordnung nach Anspruch 6 bis 10, dadurch gekennzeichnet,
daß beiden Kardiersystemen (1a,1b) der Karde (1) und dem Steckwerk (16) mindestens je ein Regler zugeordnet ist und
daß alle Regler mit einem Sensor (62) für die Drehzahl der Kalanderwalze (13;14) eines Kardiersystems (1a,1b) verbunden sind.

12. Anordnung nach Anspruch 6 bis 11, dadurch gekennzeichnet,
daß der Kannentransportwagen (4)
- nach einem vorgegebenen Basisprogramm
- in Abhängigkeit der Impulse von Sensoren im Be reich der Bereithaltepositionen (311,312) der Spinnkannen (23) und
- in Abhängigkeit der Impulse von Sensoren (61) bei leerer Kanne (21) im Bereich der Kannenvorlage (51) der Offenend-Spinnmaschine (5) gesteuert wird.
